# EUROPÄISCHE PATENTSCHRIFT

(11) **EP 4 376 040 B1**
(45) Veröffentlichungstag und Bekanntmachung des Hinweises auf die Patenterteilung: **03.06.2026**
(21) Anmeldenummer: 22209611.7
(22) Anmeldetag: 25.11.2022
(51) Int. Cl.: H01H 13/703, H01H 13/704

(54) **FOLIENTASTATUR FÜR EIN SCHUTZGERÄT IM BEREICH DER ELEKTROENERGIEÜBERTRAGUNG UND -VERTEILUNG**
MEMBRANE KEYBOARD FOR A PROTECTIVE DEVICE IN THE AREA OF ELECTRIC ENERGY TRANSMISSION AND DISTRIBUTION
CLAVIER À FEUILLES POUR UN APPAREIL DE PROTECTION DANS LE DOMAINE DE LA TRANSMISSION ET DE LA DISTRIBUTION D'ÉNERGIE ÉLECTRIQUE

(43) Veröffentlichungstag der Anmeldung: 29.05.2024
(73) Patentinhaber: Siemens Aktiengesellschaft, 80333 München (DE)
(72) Erfinder: Kruß, Martin, 13591 Berlin (DE); Lude, Eric, 15745 Wildau (DE)
(74) Vertreter: Siemens Patent Attorneys

(56) Entgegenhaltungen:
- EP-A2- 0 834 993
- US-A- 4 461 934
- US-A- 4 638 133

## Beschreibung

Die Erfindung betrifft eine Folientastatur für ein Schutzgerät im Bereich der Elektroenergieübertragung und -verteilung mit einer vorderen Dekorfolie, einer hinter der Dekorfolie angeordneten Schirmlage, und einer hinter der Schirmlage angeordnete Leiterplatte, die eine Mittenelektrode und wenigstens eine Außenelektrode aufweist, die auf unterschiedlichen elektrischen Potentialen liegen, wobei ein Schnappschalter von seiner Ausgangsstellung in seine Kontaktstellung mittels Fingerdruck überführbar ist und der Schnappschalter in seiner Kontaktstellung an der Mittenelektrode anliegt, von der er bei fehlendem Fingerdruck selbständig in die Ausgangsstellung zurückkehrt, in der er die Mittenelektrode nicht kontaktiert.

Die Erfindung betrifft ferner ein Schutzgerät mit einer solchen Folientastatur.

Eine solche Folientastatur ist dem Fachmann bekannt und in Figur 1 schematisch dargestellt. Die dort dargestellte Folientastatur 1 umfasst eine obere oder mit anderen Worten vordere Dekorfolie 2 mit einer vorderen Oberfläche, die beim Betrieb einem Nutzer oder Bediener eines Schutzgeräts zugewandt ist, in welcher die Folientatstatur 1 verbaut ist. Auf dieser vorderen dem Benutzer zugewandten Oberfläche der Dekorfolie 2 sind Oberflächenbereiche mit Buchstaben, Ziffern oder Zeichen versehen. Unterhalb dieser Oberflächenbereiche der Dekorfolie 2 sind figürlich nicht dargestellte Schalter angeordnet, die mit Hilfe eines Fingers gedrückt werden können. Die Schalter sind als Schnappschalter ausgebildet und kehren, wenn der Finger wieder entfernt wird, selbsttätig wieder in ihre Ausgangsstellung zurück.

Unterhalb der Dekorfolie 2 ist eine Haftfolie 3 erkennbar, die beidseitig mit einer klebenden Schicht belegt ist, so dass die Dekorfolie 2 fest mit einer Schirmlage 4 verbunden ist. Die Schirmlage ist bei dem dargestellten Stand der Technik als Schirmfolie 4 ausgebildet und besteht aus einem isolierenden Folienmaterial, das eine Sicht aus Silberleitlack aufweist. Über zwei weitere Haftfolien 3 ist die Schirmfolie 4 mit fest mit einer Leiterplatte 5 verbunden, die wiederum in einer aus Kunststoff bestehenden Frontkappe 6 eines figürlich nicht dargestellten Schutzgeräts angeordnet ist. An der Rückseite der Frontkappe 6 ist ein mit elastisch biegsamen Kontaktzungen 7 ausgebildetes Schirmfederblech 8 verklemmt, das leitend mit einem metallischen Gehäuse des Schutzgeräts verbunden ist.

Um die Tastaturverdrahtung, die sich auf der Leiterplatte 5 befindet, vor einer kapazitiven Entladungsverschiebung zu schützen, ist die elektrisch leitende Silberleitlackschicht galvanisch mit dem Gehäuse des Schutzgeräts verbindbar. Dies erfolgt gemäß dem Stand der Technik durch Umlegen einer randseitigen Lasche der Schirmfolie, so dass diese sich am Rand über die Schichten hinweg bis zur Leiterplatte 5 erstreckt, so dass die leitende Schicht der Schirmfolie mit dem Schirmblech elektrisch verbunden ist. Zum Schutz vor elektrostatischen Entladungen (ESD) ist die Leiterplatte 5 mit einem umlaufenden Leiterring 9 versehen, der die Leiterplatte 5 an ihrem Rand vollständig umschließt. Der Leiterring 9, der ebenfalls mit der Auflagefläche der Schirmlage verbunden ist, ist leitend an das Schirmfederblech 8 angeschlossen und liegt im eingebauten Zustand auf Erd- oder mit anderen Worten Gehäusepotential.

Weiterer Stand der Technik ist in der US 4 461 934 A, der EP 0 834 993 A2 und der US 4 638 133 A offenbart.

Dem Stand der Technik haftet der Nachteil an, dass der umlaufende Leiterring eine Induktionsschleife ausbildet, was zu einer nicht gewollten Beeinflussung Elektronik des Schutzgerätes führen könnte. Darüber hinaus ist die Montage der Schirmlagen mit den umgefalzten Randlaschen aufwändig.

Aufgabe der Erfindung ist es, eine Folientastatur der eingangs genannter Art bereit zu stellen, die einen sicheren Schutz vor elektrostatischen Entladungen und einer kapazitiven Entladeverschiebung ermöglicht und die gleichzeitig einfach im Aufbau und somit kostengünstig ist.

Die Erfindung löst diese Aufgabe, indem die Schirmlage als Schirmblech ausgeführt ist, die mit metallischen Leiterverbindungsmitteln elektrisch und mechanisch verbunden ist, wobei die Leiterverbindungsmittel mit dem Erdpotential verbindbar sind, so dass mittels der Leiterverbindungsmittel ein niederohmiger mechanisch stabiler Strompfad zum Erdpotential bereitgestellt ist.

Erfindungsgemäß ist direkt hinter der Dekorfolie ein massives Schirmblech angeordnet, das als Schutz vor elektrostatischen Entladungen dient. Auf Grund seiner Anordnung direkt hinter der Dekorfolie und vor der Leiterplatte ist die auf der Leiterplatte angeordnete Tastaturverdrahtung vor einer kapazitiven Entladeverschiebungen geschützt. Induktionsschleifen mit ungewollten elektromagnetischen Störungen im Gefolge sind im Rahme der Erfindung vermieden. Die Leiterplatte ist über Leiterverbindungsmittel mit dem Erdpotential verbindbar. Dazu erstrecken sich die Leiterverbindungmittel während des Betriebs der Folientastatur, also wenn diese in einem Schutzgerät verbaut ist, zwischen dem Schirmblech und dem auf Erdpotential liegenden Gehäuse des Schutzgeräts. Auf diese Weise ist eine niederohmiger und mechanisch fester Strompfad zwischen Schirmblech und Gehäuse bereitgestellt, so das elektrostatische Entladungen sicher zur Erde hin abgeleitet werden können.

Zweckmäßigerweise weisen die Leiterverbindungsmittel einen elektrischen Widerstand kleiner 0,9 Ohm oder bevorzugt kleiner 0,5 Ohm auf. Gemäß einer bevorzugten Weiterentwicklung sind die Leiterverbindungsmittel als formfeste metallische Leiter ausgebildet.

Zweckmäßigerweise sind die Leiterverbindungsmittel als metallische Kontaktbolzen ausgeführt, die an der von der Dekorfolie abgewandten Seite des Schirmblechs aufragen und elektrisch leitend mit einem Gehäuse des Schutzgeräts verbindbar sind. Die Kontaktbolzen sind vorteilhafterweise zylinder- oder kegelstumpfförmig ausgestaltet und erstrecken sich in einer Längsrichtung. Diese Bolzen sind mit ihrem Schirmblechende mechanisch und elektrisch fest mit dem Schirmblech verbunden. Das von dem Schirmblechende abgewandte Bolzenende ist beispielsweise mit einem elektrisch leitenden Gehäuseverbindungsmittel verbunden, mit dem die Folientastatur mit dem Gehäuse des Schutzgeräts verbunden werden kann.

Gemäß einer diesbezüglich zweckmäßigen Weiterentwicklung sind hinter der Leiterplatte eine aus einem Isolierstoff gefertigte Frontkappe und hinter der Frontkappe ein elektrisch leitendes Schirmfederblech angeordnet, das beim Betrieb oder dem bestimmungsgemäßen Gebrauch der erfindungsgemäßen Folientastatur ein Gehäuse des Schutzgeräts kontaktiert, wobei das Schirmfederblech mit den Kontaktbolzen elektrisch leitend verbunden ist. Wie bereits weiter oben beschrieben wurde, verfügt das Schirmfederblech über elastisch biegsame Klemmzungen, mit denen es an dem Gehäuse eines Schutzgeräts verklemmt werden kann. Damit ist von dem Schirmblech über die Bolzen und das Schirmfederblech ein niederohmiger mechanisch stabiler Strompfad bereitgestellt, so dass elektrostatische Entladungen trotz möglicherweise auftretender hoher magnetischer Biegekräfte sicher abgeleitet werden können.

Vorteilhafterweise sind die Kontaktbolzen als Gewindebolzen ausgeführt und weisen ein Gewinde auf, mit dem sie an dem Schirmblech befestigt sind. Abweichend davon sind die Kontaktbolzen in dem Schirmblech eingesteckt oder vernietet.

Vorteilhafterweise weist das Schirmblech eine Dicke zwischen 0,05 mm und 0,3 mm oder aber zwischen 0,1 mm und 0,2 mm auf. Die Dicke des Schirmblechs ist im Rahmen der Erfindung kritisch. Zum einen ist das Schirmblech so dick auszugestalten, dass die elektrostatischen Entladungen und die kapazitiven Entladungsverschiebungen sicher abgeleitet bzw. vermieden werden können. Ist die Dicke des Schirmblechs jedoch zu groß können sich Probleme hinsichtlich der Kontaktierung der Elektroden durch die Schnappschalter einstellen, die in ihrer Kontaktstellung einen sicheren elektrischen Kontakt ermöglichen müssen, wobei gleichzeitig ihr Rückstellpotential erhalten bleiben muss, damit diese von ihrer Kontaktstellung zuverlässig wieder in ihre Ausgangsstellung zurückschnellen.

Gemäß einer diesbezüglichen Weiterentwicklung besteht das Schirmblech aus Edelstahl. Edelstahl ist kostengünstig, ausreichend leitend und klimabeständig.

Zweckmäßig ist es, wenn zwischen der Dekorfolie und der Schirmblech und/oder wenn zwischen dem Schirmblech und der Leiterplatte wenigstens eine beidseitig klebende Haftfolie angeordnet ist. Die Haftfolien verhindern eine unerwünschte horizontale Verschiebung der Folien, der Platte und des Bleches im Folienstapel und fixieren die Position der Membranschalter horizontal und vertikal.

Vorteilhafterweise weist das Schirmblech Durchgangslöcher auf, die in einem auf der Leiterplatte aufgeklebten Zustand ein Durchgreifen der Schnappschalter durch das Schirmblech zur Kontaktierung wenigstens einer der Mittenelektroden ermöglichen. Gemäß dieser Ausgestaltung der Erfindung sind in dem Schirmblech Durchgangslöcher vorgesehen. Bei einer bevorzugten Ausführung der Erfindung werden diese Durchgangslöcher von den Schnappschaltern überragt, die vorteilhafterweise elektrisch mit dem Schirmblech verbunden sind. Die Schnappschalter stellen somit einen zusätzlichen Schutz für die Leiterplatte bereit.

Gemäß einer bevorzugten Weiterentwicklung der Erfindung bildet jede Mittenelektrode zwei Teilelektroden aus, die voneinander elektrisch isoliert auf der Leiterplatte angeordnet sind und jeweils einen Potentialpunkt einer Matrixschaltung ausbilden, wobei jeder Schnappschalter eine Prägung aufweist, mit welcher der Schnappschalter in seiner Kontaktstellung die beiden Mittenelektroden elektrisch miteinander verbindet. Erfindungsgemäß werden durch Eindrücken eines Schnappschalters zwei Teilelektroden einer Mittenelektrode, die auf unterschiedlichen Logikpotentialen liegen, elektrisch miteinander verbunden. Bevorzugt liegt eine Teilelektrode auf dem Potential einer Reihe einer Matrixschaltung und die andere Teilelektrode auf dem Potential einer Spalte der besagten Matrixschaltung. Davon abweichend ist jede Spalte der Matrixschaltung mit der Basis eines Transistors verbunden, dessen Kollektor mit einer Teilelektrode verbunden ist. Der Emitter des Transistors liegt auf einem Erdpotential. Bevorzugt sind zwischen Kollektor und Teilelektrode ein Koppelwiderstand und eine Koppelkondensator angeordnet. Die jeweils andere Teilelektrode ist wieder über einen Koppelkondensator mit einer Reihe der Matrixschaltung verbunden. Die Spalten der Matrixschaltung schalten in einem festgelegten Takt den Transistor fortwährend ein, so dass eine Teilelektrode in vorgegebenem Takt geerdet wird. Durch Eindrücken des Schnappschalters, werden diese Potentiale der Teilelektroden miteinander verbunden. Somit wird auch eine der Reihen der Matrixschaltung kontinuierlich und periodisch kurzgeschlossen, so dass über eine Dekodierschaltung die mit der gedrückten Taste verbundene Funktion zugeordnet werden kann.

Gemäß einer diesbezüglich vorteilhaften Weiterentwicklung liegt wenigstens eine Außenelektrode auf einem Erdpotenzial. Bei dieser Weiterentwicklung der Erfindung ist jeder Fußpunkt des Schnappschalters mit jeweils einer Außenelektrode verbunden. Der Schnappaschalter liegt somit in seiner Ausgangsstellung auf einem Erdpotential. Da er mit seinem kuppelförmigen Mittenabschnitt die Elektroden überragt, sind dies zusätzlich geschützt.

Gemäß einer diesbezüglich zweckmäßigen Weiterentwicklung sind vier Außenelektroden vorgesehen, die eine Mittenelektrode kreisförmig umgeben, wobei jede Außenelektrode auf Erdpotenzial liegt.

Im Rahmen der Erfindung sind zwei mittlere Teilelektroden auf Logikpotential vorgesehen. Ein Logikpotential an einem der Fußpunkte des Schnappschalters, wie im Stand der Technik üblich, kann erfindungsgemäß entfallen. Im Rahmen der Erfindung ist es daher möglich, den Fußpunkt oder aber alle Fußpunkte des Schnappschalters auf Erdpotential zu legen. Der Schnappschalter selbst liegt daher in seiner Ausgangsstellung ebenfalls auf Erdpotential und trägt somit zum Schutz der Leiterplatte bei.

Vorteilhafterweise ist wenigstens eine Teilelektrode über einen Koppelkondensator mit einer Reihe der Matrixschaltung verbunden.

Gemäß einer diesbezüglich zweckmäßigen Weiterentwicklung ist eine der Teilelektroden über einen Koppelkondensator und einen Koppelwiderstand mit einem Transistor verbunden ist, wobei die Basis des Transistors mit einer Spalte der Matrixschaltung verbunden ist. Jede Spalte der Matrixschaltung wird fortwährend getaktet und verbindet daher den Kollektor des Transistors, der mit einer der Teilelektroden verbunden ist, mit dem auf einem Erdpotential liegenden Emitter des Transistors, wobei der Emitter auf einem Erdpotential liegt.

Vorteilhafterweise sind die als Schirmblech ausgeführte Schirmlage und die Schnappschalter fest miteinander verbunden, wobei die Schnappschalter eine Ausnehmung in dem Schirmblech schirmartig überspannen.

Vorteilhafterweise ist jeder Schnappschalter aus einem metallischen Material gefertigt. Bevorzugt besteht jeder Schnappschalter aus Edelstahl.

Gemäß einer diesbezüglich zweckmäßigen Weiterentwicklung sind die Schnappschalter in das Schirmblech integriert. Mit anderen Worten sind die Schnappschalter Bestandteil des Schirmblechs. Die Schnappschalter weisen bei dieser Ausgestaltung der Erfindung Fußabschnitte auf, die an einen flachen oder planen Bereich Schirmblechs angeformt sind. Von den Füßen erhebt ist eine kuppelförmiger Mittabschnitt des Schnappschalters, der durch Fingerdruck in seine Kontaktstellung überführt werden kann.

Vorteilhafterweise verfügt jeder Schnappschalter über mehrere Kontaktfüße, die jeweils eine Außenelektrode elektrisch kontaktieren, wobei sich der Schnappschalter über einen sich domförmig nach außen wölbenden Kuppelabschnitt zwischen den Kontaktfüßen erstreckt.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleichwirkende Bauteile mit gleichen Bezugszeichen versehen sind und wobei
- Figur 1: eine Folientastatur gemäß dem Stand der Technik,
- Figur 2: ein Ausführungsbeispiel der erfindungsgemäßen Folientastatur,
- Figur 3: ein erfindungsgemäßes Schirmblech der Folientastatur gemäß Figur 2 von oben
- Figur 4: das Schirmblech gemäß Figur 3 von unten
- Figur 5: ein mit dem Schirmblech gemäß Figur 4 verbundener Bolzen,
- Figur 6: eine Mittenelektrode und diese umgebende Außenelektroden einer Leiterplatte gemäß dem Stand der Technik,
- Figur 7: Mittenelektrode und diese umgebende Außenelektroden einer Leiterplatte gemäß der Erfindung,
- Figur 8: die Leiterplatte gemäß Figur 7 mit aufgesetzten Schnappschaltern,
- Figur 9: eine Matrixschaltung für eine Mittenelektrode gemäß Figur 7,
- Figur 10: den Spannungsverlauf der Matrixschaltung nach dem Drücken einer Taste,
- Figuren 11 und 12: Ausführungsbeispiele von gestanzten Schnappschaltern gemäß der vorliegenden Erfindung zeigen.

Figur 1 zeigt eine vorbekannte Folientastatur 1, die bereits weiter oben im Zusammenhang mit der Würdigung des Standes der Technik erläutert wurde.

Figur 2 zeigt ein Ausführungsbespiel der erfindungsgemäßen Folientastatur. Wie beim Stand der Technik - vergleiche Figur 1 - umfasst die Folientastatur einen Stapel von Folien. Die vorderste Folie, die beim bestimmungsgemäßen Gerbrauch der Folientastatur 1 dem Nutzer oder Betrachter zugewandt ist, stellt eine Dekorfolie 2 dar. Die Dekorfolie 2 verfügt über Druckbereiche 10, die jeweils mit einem Symbol, einer Ziffer, einem Buchstaben oder dergleichen bedruckt sind. Ein Symbol ist beispielsweise ein stehendes Dreieck, dessen mittlere Spitze in eine bestimmte Richtung weist.

Unterhalb eines jeden Druckbereichs 10 ist ein in Figur 2 nicht dargestellter Schnappschalter angeordnet, so dass durch Ausüben einer Druckkraft mit einem Finger der Hand des Nutzers, im Folgenden als Fingerdruck bezeichnet, der besagte Schnappschalter von seiner Ausgangsstellung in eine Kontaktstellung überführt wird. In der Kontaktstellung liegt der Schnappschalter an zwei Logikpotentialen an.

Die Dekorfolie 2 ist über eine Haftfolie 3 mit einem Schirmblech 11 fest und rutschfest verbunden, das erfindungsgemäß anstelle einer Schirmfolie die Schirmlage ausbildet. Das Schirmblech 11 ist aus Edelstahl gefertigt und weist eine Dicke von 0,1 mm auf. Auf das Schirmblech 11 wird später noch genauer eingegangen.

Das Schirmblech 11 ist über zwei weiteren Haftfolien 3 mit einer Leiterplatte 5 verbunden, die über eine Tastaturverdrahtung in Gestalt einer Matrixschaltung und Elektroden verfügt. Die Leiterplatte 5 ist in einer aus Isolierstoff gefertigten Frontkappe 6 angeordnet, die rückseitig mit einem Schirmfederblech 8 verbunden ist, die mechanisch biegsame und elastisch federnde Kontaktzungen 7 aufweist.

Im eingebauten Zustand der Folientastatur 1 sind die Kontaktzungen 7 des Schirmfederblechs 8 elektrisch leitend mit einem metallischen Gehäuse eines figürlich nicht dargestellten Schutzgeräts verbunden.

Figur 3 zeigt das Schirmblech 11 in einer perspektivischen Ansicht. In dieser Ansicht ist die der Dekorfolie 2 zugewandte Oberfläche des Schirmblechs 11 erkennbar. Das Schirmblech 11 verfügt über kreisförmige Durchgangsöffnungen 12, die es ermöglichen, dass ein Schnappschalter in seiner Kontaktstellung diese Durchgangsöffnungen 12 durchgreift, um auf der Leiterplatte 5 ausgebildete Elektroden elektrisch miteinander zu verbinden.

Weiterhin sind Kontaktbolzen 14 erkennbar, die mit ihrem in Figur 3 erkennbaren Schirmblechende 15 mechanisch fest mit dem Schirmblech 11 verbunden sind. Dabei ist ein Schirmblechende 15 des Kontaktbolzens 14 fluchtend zu der dem Betrachter von Figur 3 zugewandten Oberfläche des Schirmbleches 11 ausgerichtet, so dass eine insgesamt flache oder plane Oberseite des Schirmbleches 11 bereitgestellt ist.

Figur 4 zeigt das Schirmblech 11 von seiner unteren Seite, die von der Dekorfolie 2 im eingebauten Zustand abgewandt ist. Es ist erkennbar, dass die Kontaktbolzen 14 von der Rückseite des Schirmbleches 11 aufragen und sich zu ihrem freien Ende 16 hin erstrecken. Diese sich in einer Längsrichtung erstreckenden Kontaktbolzen 14 durchragen im eingebauten Zustand in der Leiterplatte 5 eingebrachte Durchgangsöffnungen und liegen an dem metallischen Schirmfederblech 8 an. Da im eingebauten Zustand das Schirmfederblech 8 auch das Gehäuse kontaktiert, ist ein niederohmiger Strompfad von dem Schirmblech 11 zum Gehäuse bereitgestellt, so dass elektrostatische Entladungen von dem Schirmblech 11 über die Kontaktbolzen 14 und das Schirmfederblech 8 in das Gehäuse und somit zum Erdpotential hin abgeleitet werden.

Figur 5 zeigt das Ausführungsbeispiel gemäß Figur 4 in einer Detailansicht. Hier ist wieder erkennbar, dass der aus einem metallischen Material wie beispielweise Edelmetall bestehende Kontaktbolzen 14 fest mit dem Schirmblech 11 verbunden ist, das aus Edelstahl besteht. Dabei erstreckt sich der Kontaktbolzen 14 von der Rückseite des Schirmbleches zu seinem freien Bolzenende 16 hin in einer Längsrichtung. In dieser Längsrichtung sind auch die Dekorfolie 2, die Klebefolien 3, das Schirmblech 11, die Leiterplatte 5, die Frontkappe 6 und da Schirmfederblech 8 übereinandergestapelt. Die Mantelfläche des Kontaktbolzens 14 trägt ein Außengewinde 17, für das Aufschrauben einer Mutter zur Befestigung des Schirmfederbleches 8 oder direkt an einem Gehäuse. Alle Kontaktbolzen 14 des Schirmblechs 11 sind dem in Figur 5 gezeigten Kontaktbolzen 14 entsprechend ausgestaltet.

Figur 6 zeigt einen Ausschnitt einer Leiterplatte 5 gemäß dem Stand der Technik. Dort ist eine Mittenelektrode 18 erkennbar, die von vier Außenelektroden 19 umringt ist, wobei die Außenelektrode 19 über einen kreisförmigen Leiterpfad 20 miteinander verbunden sind. Eine der Außenelektroden und die Mittenelektrode liegen auf einem Logikpotential.

Gemäß dem Stand der Technik sind die vier Außenelektroden 19 jeweils mit einem Fußpunkt an das figürlich nicht dargestellten Schnappschalters verbunden. Wird der Schnappschalter von seiner Ausgangsstellung in seine Kontaktstellung überführt, steht der Schnappschalter in Verbindung mit der Mittenelektrode 18, so dass ein Kurzschluss zwischen den Außenelektroden 19 und der Mittenelektrode 18 herbeigeführt ist. Da sich die Mittenelektrode 18 und die Außenelektroden 19 auf dem Potential einer figürlich nicht gezeigten Matrixschaltung befinden, wird eine Reihe einer Matrixschaltung mit einer Spalte der besagten Matrixschaltung elektrisch verbunden. Über eine Dekodierschaltung kann diesem Kreuzungspunkt eine bestimmte Taste eindeutig zugeordnet werden.

Figur 7 zeigt einen entsprechenden Ausschnitt der Leiterplatte 5 gemäß der vorliegenden Erfindung. Es ist erkennbar, dass die Mittenelektrode 18 aus zwei Teilelektroden 21 und 22 besteht, die über einen schmalen isolierenden Steg 23 voneinander getrennt sind. Alle Außenelektroden 19 sind miteinander verbunden und liegen auf einem Erdpotential 20. Die Teilelektroden 21 und 22 hingegen liegen auf einem Logikpotential. Genauer ausgedrückt ist eine der Teilelektroden beispielsweise die Teilelektrode 21 mit einer Reihe einer Matrixschaltung und die Teilelektrode 22 mit einer Spalte der besagten Matrixschaltung elektrisch verbunden. Wird ein über der Mittenelektrode 18 angeordneter Schnappschalter in seine Kontaktstellung überführt, verbindet dieser die Logikpotentiale der Teilelektroden 21 und 22, so dass wieder mit Hilfe einer Dekodierschaltung auf eine bestimmte Taste oder mit anderen Worten einem bestimmten Schnappschalter zurückgeschlossen werden kann. In diesem Zusammenhang sei darauf hingewiesen, dass eine Spalte oder eine Reihe der Matrixschaltung auch mit einem Transistor oder einem anderen Elektronikbauteil verbunden sein kann, wobei eine der Teilelektroden ebenfalls mit diesem Elektronikbauteil verbunden ist.

Figur 8 zeigt die Leiterplatte gemäß Figur 7 mit einem über der Mittenelektrode 18 und deren beiden Teilelektroden 21 und 22 angeordneten Schnappschalter 24. Der Schnappschalter 24 ist mit einer inneren Prägung 25 versehen, die zwei miteinander gekreuzte Längsabschnitte aufweist. Würde der Schnappschalter 24 in seiner Kontaktstellung mit Hilfe eines Fingerdrucks überführt, kommt es zu einer Verbindung der darunter angeordneten Teilelektroden 21 und 22 die in Figur 7 dargestellt sind.

Figur 9 zeigt ein Beispiel einer Matrixschaltung. Es sind vier Schalter 26, 27, 28 und 29 erkennbar, die als Schnappschalter ausgeführt sind. Jeder Schnappschalter 26, 27, 28 und 29 befindet in seiner Ausgangsstellung, in der er auf einem Erdpotential liegt, während sich die Teilelektrode 21 unterhalb des Schnappschalters 26 über einen Koppelkondensator 30 mit einer Reihe 33a einer Matrixschaltung verbunden ist. Das gleiche gilt für die Teilelektrode 21 des Schnappschalters 27. Die zweite Teilelektrode 22 des Schnappschalters 26 ist über einen Koppelkondensator 30 und einem Kuppelwiederstand 31a mit dem Kollektor eines Transistors 32a verbunden, der von der Spalte 34a der Matrixschaltung angesteuert wird. Der Emitter des Transistors ist mit dem Erdpotential verbunden. Entsprechendes gilt für die Teilelektrode 22 des Schnappschalters 28. Die Teilelektrode 22 des Schnappschalters 27 ist über einen Kuppelkondensator 30 und einem Koppelwiderstand 31b mit dem Kollektor eines Transistor 32b verbunden, der von der Spalte 32b der Matrixschaltung angesteuert wird. Das gilt wieder entsprechend für die Teilelektrode 22 des Schnappschalters 29. Die Teilelektroden 21 der Schnappschalter 28, 29 sind über einen Kuppelkondensator 30 mit einer der Reihe 33b der Matrixschaltung verbunden.

Figur 10 zeigt ein Diagramm dessen Ordinate der Spannung V entspricht, die an der Reihe 33a abfällt. Auf der Abszisse ist die Zeit t abgetragen. Weiterhin werden die Spalten 34a und 34b regelmäßig also in einem allen gemeinsamen Takt bestromt, so dass die Transistoren 32a und 32b kontinuierlich den Transistor schalten, so dass der Kollektor und somit die Teilelektroden 22 der Schalter 26 und 28 regelmäßig kurz auf ein Erdpotential gebracht werden. Ist kein Schalter gedrückt, bleibt die Spannung Vcc am Widerstand 35a konstant. Ist der Schalter 26 jedoch gedrückt, so wird die Leitung beim kontinuierlichen Schalten des Transistors 32a kurzzeitig auf Erdpotential gelegt. An der Reihe 33a fällt daher kurzzeitig eine Null-Spannung ab. Die Koppelkondensatoren sorgen jedoch für einen allmählichen Anstieg der Spannung bis schließlich wieder Vcc erreicht wird. Zweckmäßigerweise wird nicht die Nullspannung detektiert, sondern eine zwischen Vcc und Null liegende Spannung, die in Figur 10 mit V_{ILmax} bezeichnet ist. Es gilt: $0 < {V}_{ILmax} < Vcc$

Vorteilhafterweise ist V_{ILmax} = VCC/3. Wird V_{ILmax} detektiert, kann auf die jeweilige Taste oder mit anderen Worten den entsprechenden Schnappschalter zurück geschlossen werden.

In Figur 11 und 12 sind die metallischen Schnappschalter 24 mit ihren Prägungen 25 dargestellt. Während die Prägung des Schnappschalters 24 gemäß Figur 11 wieder aus zwei gekreuzten länglichen Nuten besteht, ist die Prägung 25 des Schnappschalters 24 gemäß Figur 12 eine kreisförmige Prägung. Im Rahmen der Erfindung ist sicherzustellen, dass die Prägung so ausgestaltet ist, dass die unterhalb der Prägung angeordneten Teilkontakte durch die Prägung wirksam miteinander verbunden werden. Eine punktuelle Kontaktierung der Mittenelektrode wie beim Stand der Technik ist im Rahmen der Erfindung nicht ausreichend, um die beiden Teilelektroden zu verbinden. Die Prägung bildet im Rahmen der Erfindung daher eine längliche oder gar flächige Verbindung mit beiden Teilelektroden. Durch die Prägung ist somit sichere Kontaktierung beider Teilelektroden ermöglicht und somit ein sicheres Schalten durch die Schnappschalter 24.

## Patentansprüche

1. Folientastatur (1) für ein Schutzgerät im Bereich der Elektroenergieübertragung und -verteilung mit
- einer vorderen Dekorfolie (2),
- einer hinter der Dekorfolie (2) angeordneten Schirmlage und
- einer hinter der Schirmlage angeordnete Leiterplatte (5), die eine Mittenelektrode (21, 22) und wenigstens eine Au-ßenelektrode (19) aufweist, die auf unterschiedlichen elektrischen Potentialen liegen, wobei ein Schnappschalter (24) von seiner Ausgangsstellung in seine Kontaktstellung mittels Fingerdruck überführbar ist und der Schnappschalter (24) in seiner Kontaktstellung an der Mittenelektrode (21, 22) anliegt, von der er bei fehlendem Fingerdruck selbständig in die Ausgangsstellung zurückkehrt, in der er die Mittenelektrode (21, 22) nicht kontaktiert,
**dadurch gekennzeichnet, dass**
die Schirmlage als Schirmblech (11) ausgeführt ist, die mit metallischen Leiterverbindungsmitteln (14) elektrisch und mechanisch verbunden ist, wobei die Leiterverbindungsmittel (14) mit dem Erdpotential verbindbar sind, so dass mittels der Leiterverbindungsmittel (14) ein niederohmiger mechanisch stabiler Strompfad zum Erdpotential bereitgestellt ist.

2. Folientastatur (1) nach einem der vorhergehenden Ansprüche, **dadurch gekennzeichnet, dass** die Leiterverbindungsmittel als metallische Kontaktbolzen (14) ausgeführt sind, die an der von der Dekorfolie abgewandten Seite des Schirmblechs (11) aufragen und elektrisch leitend mit einem Gehäuse des Schutzgeräts verbindbar sind.

3. Folientastatur (1) nach Anspruch 2, **dadurch gekennzeichnet, dass** hinter der Leiterplatte (5) eine aus einem Isolierstoff gefertigte Frontkappe (6) und hinter der Frontkappe (6) ein elektrisch leitendes Schirmfederblech (8) angeordnet ist, das beim Betrieb ein Gehäuse des Schutzgeräts kontaktiert, wobei das Schirmfederblech (8) mit den Kontaktbolzen (14) elektrisch leitend verbunden ist.

4. Folientastatur (1) nach Anspruch 2 oder 3, **dadurch gekennzeichnet, dass** die Kontaktbolzen (14) als Gewindebolzen ausgeführt sind und ein Gewinde aufweisen, mit dem sie an dem Schirmblech (11) befestigt sind.

5. Folientastatur (1) nach einem der vorhergehenden Ansprüche, **dadurch gekennzeichnet, dass** das Schirmblech (11) eine Dicke zwischen 0,05 mm und 0,3 mm oder zwischen 0,1 mm und 0,2 mm aufweist.

6. Folientastatur (1) nach einem der vorhergehenden Ansprüche, **dadurch gekennzeichnet, dass** zwischen der Dekorfolie (2) und dem Schirmblech (11) und/oder zwischen dem Schirmblech (11) und der Leiterplatte (5) wenigstens eine beidseitig klebende Haftfolie (3) angeordnet ist.

7. Folientastatur (1) nach einem der vorhergehenden Ansprüche, **dadurch gekennzeichnet, dass** das Schirmblech (11) Durchgangslöcher (12, 13) aufweist, die in einem auf der Leiterplatte (5) aufgeklebten Zustand ein Durchgreifen der Schnappschalter (24) durch das Schirmblech (11) zur Kontaktierung wenigsten einer der Mittenelektroden (21, 22) ermöglichen.

8. Folientastatur (1) nach einem der vorhergehenden Ansprüche, **dadurch gekennzeichnet, dass** die Mittenelektrode (21, 22) zwei Teilelektroden (21, 22) ausbildet, die voneinander elektrisch isoliert auf der Leiterplatte (5) angeordnet sind und jeweils einen Potentialpunkt einer Matrixschaltung ausbilden, wobei jeder Schnappschalter (24) eine Prägung aufweist, mit welcher der Schnappschalter (24) in seiner Kontaktstellung die beiden Mittenelektroden (21, 22) elektrisch miteinander verbindet.

9. Folientastatur (1) nach Anspruch 8, **dadurch gekennzeichnet, dass** wenigstens eine Außenelektrode (19) auf einem Erdpotenzial liegt.

10. Folientastatur (1) nach Anspruch 9, **dadurch gekennzeichnet, dass** vier Außenelektroden (19) vorgesehen sind, die eine Mittenelektrode (21, 22) kreisförmig umgeben, wobei jede Außenelektrode (19) auf einem Erdpotenzial liegt.

11. Folientastatur (1) nach einem dem Ansprüche 8, 9 oder 10, **dadurch gekennzeichnet, dass** eine Teilelektroden (21,22) über einen Koppelkondensator (30) mit einer Reihe (33a, 33b) der Matrixschaltung verbunden ist.

12. Folientastatur (1) nach Anspruch 11, **dadurch gekennzeichnet, dass** eine der Teilelektroden (21, 22) über einen Koppelkondensator (30) und Koppelwiderstand (31a, 31b) mit einem Transistor verbunden ist, wobei die Basis des Transistors mit einer Spalte (34a, 34b) der Matrixschaltung verbunden ist.

13. Folientastatur (1) nach einem der vorhergehenden Ansprüche, **dadurch gekennzeichnet, dass** die als Schirmblech (11) ausgeführte Schirmlage und die Schnappschalter (24) fest miteinander verbunden sind, wobei die Schnappschalter (24) über einer Ausnehmung (12) in dem Schirmblech (11) angeordnet sind.

14. Folientastatur (1) nach dem vorhergehenden Anspruch, **dadurch gekennzeichnet, dass** die Schnappschalter (24) in das Schirmblech (11) geprägt sind.

15. Folientastatur (1) nach dem vorhergehenden Anspruch, **dadurch gekennzeichnet, dass** jeder Schnappschalter (24) mehrere Kontaktfüße aufweist, die jeweils eine Außenelektrode (19) elektrisch kontaktieren, wobei sich der Schnappschalter (24) über einen domförmig von den Kontaktfüßen aufragenden Kuppelabschnitt zwischen den Kontaktfüßen erstreckt.

16. Schutz- und/oder Automatisierungsgerät zum Anschluss an eine Elektroenergieverteil- oder -übertragungsmetz, wobei das Schutzgerät in dem Netz angeordnete Komponenten vor Überströmen und/oder Überspannungen schützt, **gekennzeichnet durch** eine Folientastatur (1) nach einem der Ansprüche 1-15.

## Claims

1. Membrane keyboard (1) for a protective device in the field of electrical energy transmission and distribution, having
- a front decorative film (2),
- a shielding layer arranged behind the decorative film (2), and
- a circuit board (5) arranged behind the shielding layer and which comprises a centre electrode (21, 22) and at least one outer electrode (19) which are at different electrical potentials, wherein a snap-action switch (24) is able to be transferred from its initial position to its contact position by means of finger pressure, and the snap-action switch (24) in its contact position lies against the centre electrode (21, 22), from which it automatically returns to the initial position in which it is not in contact with the centre electrode (21, 22) in the absence of finger pressure,
**characterized in that**
the shielding layer is embodied as a shielding plate (11) which is electrically and mechanically connected to metallic conductor connecting means (14), wherein the conductor connecting means (14) are able to be connected to the earth potential such that a low-resistance mechanically stable current path to the earth potential is provided by means of the conductor connecting means (14).

2. Membrane keyboard (1) according to one of the preceding claims, **characterized in that** the conductor connecting means are embodied as metallic contact bolts (14) which protrude on that side of the shielding plate (11) that faces away from the decorative film and which are able to be electrically conductively connected to a housing of the protective device.

3. Membrane keyboard (1) according to Claim 2, **characterized in that** a front cap (6) made of an insulating material is arranged behind the circuit board (5) and an electrically conductive shielding spring plate (8) is arranged behind the front cap (6), which shielding spring plate makes contact with a housing of the protective device during operation, wherein the shielding spring plate (8) is electrically conductively connected to the contact bolts (14).

4. Membrane keyboard (1) according to Claim 2 or 3, **characterized in that** the contact bolts (14) are embodied as threaded bolts and have a thread with which they are fastened to the shielding plate (11).

5. Membrane keyboard (1) according to one of the preceding claims, **characterized in that** the shielding plate (11) has a thickness of between 0.05 mm and 0.3 mm or of between 0.1 mm and 0.2 mm.

6. Membrane keyboard (1) according to one of the preceding claims, **characterized in that** at least one adhesive film (3) that is adhesive on both sides is arranged between the decorative film (2) and the shielding plate (11) and/or between the shielding plate (11) and the circuit board (5).

7. Membrane keyboard (1) according to one of the preceding claims, **characterized in that** the shielding plate (11) has through holes (12, 13) which, in a state adhesively bonded to the circuit board (5), allow the snap-action switch (24) to reach through the shielding plate (11) in order to make contact with at least one of the centre electrodes (21, 22).

8. Membrane keyboard (1) according to one of the preceding claims, **characterized in that** the centre electrode (21, 22) forms two electrode elements (21, 22) which are arranged on the circuit board (5) electrically insulated from each other and which each form a potential point of a matrix circuit, wherein each snap-action switch (24) has embossing with which the snap-action switch (24), in its contact position, electrically connects the two centre electrodes (21, 22) to each other.

9. Membrane keyboard (1) according to Claim 8, **characterized in that** at least one outer electrode (19) is at an earth potential.

10. Membrane keyboard (1) according to Claim 9, **characterized in that** provision is made for four outer electrodes (19) which surround a centre electrode (21, 22) in a circular manner, wherein each outer electrode (19) is at an earth potential.

11. Membrane keyboard (1) according to one of Claims 8, 9 and 10, **characterized in that** one of the electrode elements (21, 22) is connected to a row (33a, 33b) of the matrix circuit via a coupling capacitor (30).

12. Membrane keyboard (1) according to Claim 11, **characterized in that** one of the electrode elements (21, 22) is connected to a transistor via a coupling capacitor (30) and coupling resistor (31a, 31b), wherein the base of the transistor is connected to a column (34a, 34b) of the matrix circuit.

13. Membrane keyboard (1) according to one of the preceding claims, **characterized in that** the shielding layer embodied as a shielding plate (11) and the snap-action switches (24) are permanently connected to each other, wherein the snap-action switches (24) are arranged over a recess (12) in the shielding plate (11).

14. Membrane keyboard (1) according to the preceding claim, **characterized in that** the snap-action switches (24) are embossed into the shielding plate (11).

15. Membrane keyboard (1) according to the preceding claim, **characterized in that** each snap-action switch (24) has a plurality of contact feet, each of which make electrical contact with an outer electrode (19), wherein the snap-action switch (24) extends between the contact feet over a coupling section that protrudes from the contact feet in a dome-shaped manner.

16. Protective and/or automation device for connecting to an electrical energy distribution or transmission network, wherein the protective device protects components arranged in the network against overcurrents and/or overvoltages, **characterized by** a membrane keyboard (1) according to one of Claims 1-15.

## Revendications

1. Clavier (1) à feuilles pour un appareil de protection dans le domaine de la transmission et de la distribution d'énergie électrique, comprenant
- une feuille (2) avant de décor,
- une couche formant écran disposée derrière la feuille (2) de décor, et
- une plaquette (5) à circuit imprimé, qui est disposée derrière la couche formant écran et qui a une électrode (21, 22) centrale et au moins une électrode (19) extérieure, qui sont à des potentiels électriques différents, dans lequel un interrupteur (24) à déclic peut, au moyen de la pression d'un doigt, passer de sa position initiale à sa position de contact et l'interrupteur (24) à déclic s'applique dans sa position de contact à l'électrode (21, 22) centrale, dont, lorsque cesse la pression du doigt, il revient automatiquement dans la position initiale, dans laquelle il n'est pas en contact avec l'électrode (21, 22) centrale,
**caractérisé en ce que**
la couche formant écran est réalisée sous la forme d'une tôle (11) formant écran, qui est reliée électriquement et mécaniquement à des moyens (14) métalliques de liaison conductrice, dans lequel les moyens (14) de liaison conductrice peuvent être reliés au potentiel de terre, de manière à donner, au moyen des moyens (14) de liaison conductrice, un chemin de courant à petite valeur ohmique et stable mécaniquement menant au potentiel de terre.

2. Clavier (1) à feuilles suivant l'une des revendications précédentes, **caractérisé en ce que** les moyens de liaison conductrice sont réalisés sous la forme de chevilles (14) métalliques de contact, qui font saillie de la face, non tournée vers la feuille de décor, de la tôle (11) formant écran et qui peuvent être reliées d'une manière conductrice de l'électricité à un boîtier de l'appareil de protection.

3. Clavier (1) à feuilles suivant la revendication 2, **caractérisé en ce que**, derrière la plaquette (5) à circuit imprimé est disposée une coiffe (6) avant en un matériau isolant et, derrière la coiffe (6) avant, une tôle (8) élastique formant écran conductrice de l'électricité, qui, lors du fonctionnement, entre en contact avec un boîtier de l'appareil de protection, dans lequel la tôle (8) élastique formant écran est reliée d'une manière conductrice de l'électricité aux chevilles (14) de contact.

4. Clavier (1) à feuilles suivant la revendication 2 ou 3, **caractérisé en ce que** les chevilles (14) de contact sont réalisées sous la forme de boulons filetés et ont un filetage, par lequel elles sont fixées à la tôle (11) formant écran.

5. Clavier (1) à feuilles suivant l'une des revendications précédentes, **caractérisé en ce que** la tôle (11) formant écran a une épaisseur comprise entre 0,05 mm et 0,3 mm ou entre 0,1 mm et 0, 2 mm.

6. Clavier (1) à feuilles suivant l'une des revendications précédentes, **caractérisé en ce qu'**entre la feuille (2) de décor et la tôle (11) formant écran et/ou entre la tôle (11) formant écran et la plaquette (5) à circuit imprimé, est disposée au moins une feuille (3) adhésive collante sur les deux faces.

7. Clavier (1) à feuilles suivant l'une des revendications précédentes, **caractérisé en ce que** la tôle (11) formant écran a des trous (12, 13) traversants, qui, dans un état collé sur la plaquette (5) à circuit imprimé, rendent possible, pour la mise en contact d'au moins l'une des électrodes (21, 22) centrales, un passage de l'interrupteur (24) à déclic à travers la tôle (11) formant écran.

8. Clavier (1) à feuilles suivant l'une des revendications précédentes, **caractérisé en ce que** l'électrode (21, 22) centrale constitue deux électrodes (21, 22) partielles, qui sont disposées en étant isolées électriquement l'une de l'autre sur la plaquette (5) à circuit imprimé et qui constituent respectivement un point de potentiel d'un circuit matriciel, dans lequel chaque interrupteur (24) à déclic a une empreinte, par laquelle l'interrupteur (24) à déclic relie, dans sa position de contact, les deux électrodes (21, 22) centrales électriquement entre elles.

9. Clavier (1) à feuilles suivant la revendication 8, **caractérisé en ce qu'**au moins une électrode (19) extérieure est à un potentiel de terre.

10. Clavier (1) à feuilles suivant la revendication 9, **caractérisé en ce qu'**il est prévu quatre électrodes (19) extérieures, qui entourent circulairement une électrode (21, 22) centrale, dans lequel chaque électrode (19) extérieure est à un potentiel de terre.

11. Clavier (1) à feuilles suivant l'une des revendications 8, 9 ou 10, **caractérisé en ce qu'**une électrode (21, 22) partielle est reliée à une ligne (33a, 33b) du circuit matriciel par un condensateur (30) de couplage.

12. Clavier (1) à feuilles suivant la revendication 11, **caractérisé en ce que** l'une des électrodes (21, 22) partielles est reliée à un transistor par un condensateur (30) de couplage et une résistance (31a, 31b) de couplage, dans lequel la base du transistor est reliée à une colonne (34a, 34b) du circuit matriciel.

13. Clavier (1) à feuilles suivant l'une des revendications précédentes, **caractérisé en ce que** la couche formant écran réalisée en tôle (11) formant écran et les interrupteurs (24) à déclic sont assemblés fixement entre eux, dans lequel les interrupteurs (24) à déclic sont disposés au-dessus d'un évidement (12) de la tôle (11) formant écran.

14. Clavier (1) à feuilles suivant la revendication précédente, **caractérisé en ce que** les interrupteurs (24) à déclic sont imprimés dans la tôle (11) formant écran.

15. Clavier (1) à feuilles suivant la revendication précédente, **caractérisé en ce que** chaque interrupteur (24) à déclic a plusieurs pieds de contact, qui sont en contact électriquement respectivement avec une électrode (19) extérieure, dans lequel l'interrupteur (24) à déclic s'étend entre les pieds de contact sur un tronçon d'accouplement en forme de dôme faisant saillie des pieds de contact.

16. Appareil de protection et/ou d'automatisation pour le raccordement à un réseau de distribution ou de transmission d'énergie électrique, dans lequel l'appareil de protection protège des composants montés dans le réseau de surintensités et/ou de surtensions, **caractérisé par** un clavier (1) à feuilles suivant l'une des revendications 1 à 15.
